# EUROPÄISCHE PATENTSCHRIFT

(11) **EP 0 877 108 B1**
(45) Veröffentlichungstag und Bekanntmachung des Hinweises auf die Patenterteilung: **16.07.2003**
(21) Anmeldenummer: 98106399.3
(22) Anmeldetag: 08.04.1998
(51) Int. Cl.: D01H 13/22, B65H 63/06

(54) **Verfahren und Vorrichtung zum Reinigen von Garnen**
Method and device for cleaning yarns
Procédé et dispositif pour nettoyer des fils

(30) Priorität: 23.04.1997 CH 93897
(43) Veröffentlichungstag der Anmeldung: 11.11.1998
(73) Patentinhaber: Uster Technologies AG, 8610 Uster (CH)
(72) Erfinder: Wepfer, Hanspeter, 8406 Winterthur (CH); Heusser, Johannes, 8345 Adetswil (CH); Biondi, Enrico, 8152 Glattbrugg (CH)
(74) Vertreter: Ellenberger, Maurice

(56) Entgegenhaltungen:
- EP-A- 0 415 222
- EP-A- 0 439 767
- CH-A- 683 350
- DE-A- 4 020 330

## Beschreibung

Die Erfindung betrifft ein Verfahren und eine Vorrichtung zum Reinigen von Garn in welchen messbare Eigenschaften des Garns während seiner Produktion oder dem Umspulen erfasst und auszureinigende Garnfehler durch eine einstellbare Reinigungsgrenze definiert werden, welche angibt, welche Garnfehler ausgereinigt werden und welche nicht.

Ein solches Verfahren ist beispielsweise aus der CH 683 350 bekannt. Dabei werden Garnfehler zweidimensional auf Grund einer Abweichung von einem Sollwert der Garndicke und der Länge des Garnfehlers abgebildet und klassiert. In einem zweidimensionalen Klassierfeld werden die Zahlen aufgetretener und gemessener Garnfehler eingetragen und beispielsweise in Zellen gespeichert. Die Reinigungsgrenze wird so gelegt, dass sie in der Umgebung von Zellen mit hohen Zahlen von Garnfehlern nach aussen, in der Umgebung von Zellen mit niedrigen Zahlen von Garnfehlern nach innen verlegt wird. Auf diese Weise wird die Zahl der notwendigen Knoten oder Spleisse im Garn verringert.

Dieses Verfahren erlaubt es, die Reinigungsgrenze beliebig zu legen, so dass sie auch beliebige Formen annehmen kann. Allerdings sind dazu aufwendige Versuche an einem Garn notwendig, die der Garnproduktion oder dem Umspulen des Garns vorausgehen müssen.

Aus der EP 415222 ist ein Verfahren zum Einstellen von Ansprechgrenzen elektronischer Garnreiniger bekannt. Dabei werden während des Reinigungsprozesses die Messwerte der Feinheit laufend und über eine grosse Länge des Garns registriert und es wird ihre Verteilung bestimmt. Aus dieser Verteilung und aus einer vorgegebenen zulässigen Alarmhäufigkeit werden anhand statistischer Gesetzmässigkeiten die Ansprechgrenzen selbständig festgelegt. Diese Ansprechgrenzen werden zusätzlich zu bekannten Reinigungsgrenzen vorgegeben.

Dieses weitere Verfahren betrifft die Einstellung von Ansprechgrenzen bei Garnüberwachungsanlagen, wo Garnnummerabweichungen oder Abweichungen der Garnfeinheit, also der mittleren Dimension eines Garnes, einen Alarm auslösen oder die Produktion stoppen, wobei ein Garn als Ganzes falsch oder richtig ist, d.h. die richtige Feinheit aufweist oder nicht.

Aus der EP 439767 ist femer ein Verfahren zur Qualitätsbewertung von Garnen und eine Einrichtung zur Durchführung des Verfahrens bekannt. Dabei geht man von einer vorgegebenen Garnreinigungsanlage mit einer vorgegebenen Reinigungsgrenze aus. Damit wird eine Reinigungsprofil erstellt, welches über einem rechtwinkligen Koordinatensystem aufgespannt wird. Das Reinigungsprofil ist eine gekrümmte Fläche, die einen Raum über dem Koordinatensystem begrenzt, die die Menge aller möglichen Kombinationen von Einstellparametern und Reinigerschnitten darstellt. Daraus kann für ein Garn bestimmter Länge und für alle möglichen Kombinationen von Einstellparametern die Zahl der zu erwartenden Reinigerschnitte angegeben werden.

Dagegen ist ein solches Verfahren aus der DE 4020330 bekannt. Dabei wird vorgeschlagen, eine Reinigungsgrenze durch zwei Punkte in einem Koordinatensystem und durch eine, diese zwei Punkte verbindende, Verbindungslinie einzustellen. Ausserhalb der beiden Punkte soll die Reinigungsgrenze einen vorgegebenen Verlauf haben.

Ein Verfahren zum optimalen Führen einer Reinigungsgrenze ohne grossen Aufwand fehlt damit immer noch.

Die Erfindung, wie sie in den Patentansprüchen gekennzeichnet ist, löst demnach die Aufgabe, ein Verfahren und eine Vorrichtung zu schaffen, die es erlauben, die Festlegung und Einstellung der Reinigungsgrenze für Garnreiniger so zu verbessern, dass möglichst häufig und unter Erfüllung bestimmter Vorgaben eine optimale Einstellung erreicht werden kann.

Dies wird dadurch erreicht, dass die Festlegung der Reinigungsgrenze ausgehend von den erfassten Eigenschaften selbsttätig erfolgt, indem die Reinigungsgrenze durch selbsttätige Berechnung ermittelt wird. Die wird Reinigungsgrenze, wenn sie einmal festgelegt ist, auch automatisch am Garnreiniger eingestellt, so dass sie sich periodisch oder laufend an die Art und Häufigkeit der auftretenden Garnfehler anpassen kann. Dies kann ausgehend von einer Standard- oder Anfangseinstellung, oder von Daten einer vormaligen Produktion desselben Artikels erfolgen. Die Festlegung der Reinigungsgrenze ist dabei das Ergebnis einer Regelung, die Messwerte von Eigenschaften des Garns und verschiedene, für den Verlauf der Reinigungsgrenze wichtige Kriterien berücksichtigt und vorzugsweise nach Regeln der Fuzzy-Logik verarbeitet. Dabei können die genannten Kriterien schwer messbar sein oder nicht in einen eindeutigen mathematischen Zusammenhang mit der Reinigungsgrenze gebracht werden. Für die Festlegung, werden durch Garnreiniger am Garn Garnfehler durch deren Werte erfasst, gemäss gemessenen Parametern geordnet, indem sie in einem Klassierfeld abgelegt werden und gemäss vorgegebenen Annahmen über Garnfehler modelliert. Aus den modellierten Garnfehlern wird die Dichte der Garnfehler im Klassierfeld ermittelt, aus der Kriterien über die Lage der Reinigungsgrenze abgeleitet werden.

Die genannte Vorrichtung besteht im wesentlichen aus einem Regelkreis, mit einem Fuzzy-Regler, einer Eingabe für Werte am Garn erfasster Eigenschaften und aus Einheiten zur Eingabe von Kriterien zur Bestimmung oder Beeinflussung der Reinigungsgrenze. Ein Regelkreis kann auch mehrere Eingaben für Werte mehrerer Garne aufweisen und mit mehreren Garnreinigem zur Ausgabe einer gemeinsamen Reinigungsgrenze verbunden sein.

Die durch die Erfindung erreichten Vorteile sind darin zu sehen, dass verschiedenste Kriterien für die Gestaltung der Reinigungsgrenze berücksichtigt werden können. Diese können sich auf das Garn beziehen wie z.B. die Dichte der Garnfehler oder die Gestalt des Garnkörpers, oder sie können die Anlage betreffen, auf der Garn produziert oder umgespult wird, wie z.B. der Typ des Sensors (optisch oder kapazitiv arbeitend). Weitere Kriterien können allgemeine Betrachtungen zur Qualität berücksichtigen wie z.B. den Umstand dass grosse Garnfehler mehr stören als kleine oder dass bestimmte Fehler in einem Bereich den Anwender besonders stark stören usw. Ebenso können damit Reinigungsgrenzen an die Methode angepasst werden, mit der Garnfehler gemessen werden. Beispielsweise kann so der Umstand berücksichtigt werden, dass die kapazitive Abtastung des Garns sehr kurze Garnfehler nicht mehr voll erfasst, die optische Abtastung aber auch kurze Garnfehler in voller Ausdehnung erfasst. So kann dafür gesorgt werden, dass ein nach optischer Abtastung gereinigtes Garn nicht häufiger gespleisst oder verknotet wird als ein Garn, das kapazitiv abgetastet wurde. Das System kann sowohl sich selbst überlassen, das heisst ohne besondere Eingabe, zunächst von einer Standardeingabe ausgehend, arbeiten, oder es kann durch entsprechende Eingaben nach allen möglichen wünschbaren Kriterein optimiert arbeiten. Durch die vorgeschlagene Modellierung der Garnfehler ausgehend von ermittelten Garnfehlerwerten, kann die Menge der Proben oder Garnfehlerwerte, die für die Erstellung eines repräsentativen Reliefs der Garnfehlerdichte und damit für die Festlegung einer Reinigungsgrenze notwendig sind, verringert werden.

Im folgenden wird die Erfindung anhand eines Beispiels und mit Bezug auf die beiliegenden Figuren näher erläutert. Es zeigen
Figur 1 eine Darstellung einer Reinigungsgrenze in einem Klassierfeld,
Figur 2 eine schematische Darstellung der erfindungsgemässen Vorrichtung,
Figur 3 eine schematische Darstellung eines modellierten Garnfehlers,
Figur 4 ein Relief der Garnfehlerdichte und
Figur 5 eine schematische Darstellung von Kriterien zur Beurteilung von Garnfehlern.

Fig. 1 zeigt eine horizontale Achse 1, längs der Werte für eine erste Dimension oder einen ersten Parameter, hier die Länge, von Garnfehlern aufgezeichnet sind. Längs einer vertikalen Achse 2 sind für ein Garn Abweichungen des Durchmessers (oder der Masse) bezogen auf einen mittleren Durchmesser (oder die mittlere Masse) in Prozenten des mittleren Durchmessers (oder der mittleren Masse) als zweite Dimension oder zweiter Parameter aufgetragen. In einer Ebene, die durch diese beiden Achsen 1 und 2 aufgespannt ist, sind Felder 3, insbesondere Felder 3a, 3b, 3c usw. eingezeichnet, die Klassen für Garnfehler definieren, wie sie beispielsweise bereits in der CH 477 573 beschrieben und allgemein unter dem Namen USTER CLASSIMAT bekannt sind. In der Ebene oder in den Feldern 3 sind Garnfehlermessungen durch Kreuze angegeben. Beispielsweise gibt das Kreuz 4 an, dass die Länge des Garnfehlers etwa 8 cm beträgt und seine Dicke oder Masse den mittleren Durchmesser oder die mittlere Masse um 400% übersteigt. Eine Reinigungsgrenze ist hier mit 5 bezeichnet. Sie definiert welche Garnfehler ausgereinigt oder aus dem Garn herausgeschnitten werden und welche nicht. So werden Garnfehler, die durch Kreuze vertreten sind, die zwischen der Achse 1 und der Reinigungsgrenze 5 liegen, nicht herausgeschnitten und damit auch keine Spleissung oder Verknotung des Garns bewirkt. In erster Näherung kann hier festgestellt werden, dass die Reinigungsgrenze 5 Anhäufungen oder Wolken von Kreuzen und damit Garnfehlern so umgeht, dass diese zwischen der Achse 1 und der Reinigungsgrenze 5 liegen.

Fig. 2 zeigt ein Blockschema des Verfahrens oder der Vorrichtung zum Reinigen von Garn. Die Vorrichtung besteht aus einem Regelkreis 6, der einen vorzugsweise als Fuzzy-Regler ausgebildeten Regler 7 und mehrere Verarbeitungseinheiten 8, 9 und 10 für einzelne Verfahrensschritte aufweist, die jedoch genausogut als Teil des Reglers 7 aufgefasst werden können. Hier sind sie zur klareren Darstellung einzelner Funktionen oder Verfahrensschritte einzeln aufgeführt. Die Verarbeitungseinheit 8 ist eigentlich ein Speicher mit mehreren Speicherplätzen, die Parameter (Länge und Durchmesserabweichung) eines Garnfehlers für eine wählbare Garnlänge (z.B. 100km) speichern. Die Verarbeitungseinheit 8 mit dem Speicher weist auch mindestens einen Eingang 11 a, 11b für Messwerte auf und dieser ist wiederum mit einem Garnreiniger 32, 33 verbunden. Falls die Vorrichtung für mehrere Garnreiniger arbeitet, sind entsprechend mehrere Eingänge 11 vorgesehen. Die Verarbeitungseinheit 9 dient der Aufbereitung der einzelnen Messwerte, wie das später gezeigt wird und besteht im wesentlichen aus einem Prozessor oder Rechner oder einem Teil eines solchen. Die Verarbeitungseinheit 10 besteht ebenfalls aus einem Speicher mit mehreren Speicherplätzen, die Feldern 3a, 3b, 3c usw. (Fig. 1) entsprechen. Der Regler 7, der aus einem Prozessor oder Rechner besteht, hat auch einen Ausgang 12 für Werte einer Reinigungsgrenze und, wenn er als Fuzzy-Regler ausgebildet ist, weitere Eingänge 13, für die Eingabe von Produktivitätskriterien, 14 für die Eingabe von generellen Qualitätskriterien, 15 für die Eingabe von garnspezifischen Kriterien, 16 für die Eingabe von anlagespezifischen Kriterien und 17 für die Eingabe von weiteren oder speziellen Qualitätskriterien. Der Ausgang 12 ist wiederum mit der Verarbeitungseinheit 8 verbunden, so dass die Werte der Reinigungsgrenze, wie durch das Feld 30 angedeutet, dort wieder zur Speicherung, zur Anzeige oder zur Ausgabe für weitere Zwecke anliegen. Über den Ausgang 12 ist damit der Regler 7 vorzugsweise auch mit den Garnreinigern 32, 33 verbunden.

Fig. 3 zeigt einen modellierten Garnfehler 18, der über einer Teilfläche 19 aufgetragen ist. Ein modellierter Garnfehler ist eine teilweise und vereinfachte Rekonstruktion eines Garnfehlers aus einem einzelnen Messwert. Beispielsweise ist er als Gauss-Glocke modelliert. Sein Maximum ist an jener Stelle vorgesehen, wo normalerweise das entsprechende Kreuz, beispielsweise Kreuz 4 in Fig. 1, im Klassierfeld liegen würde. Das Volumen unter der Glokke wird als 1 definiert. Die Teilfläche 19 ist hier durch eine Achse 20, längs der Radius- oder Durchmesserabweichungen aufgetragen sind und eine Achse 21, längs der die Längen der Fehler aufgetragen sind, begrenzt. Längs einer Achse 22 ist die Höhe oder das Volumen des Garnfehlers aufgezeichnet.

Bei dieser Darstellung geht es darum, die Bedeutung eines Garnfehlers in einem Klassierfeld richtig darzustellen und später daraus abgeleitete Werte, wie die Darstellung der Dichte der Garnfehler so zu beeinflussen, dass keine falschen Schlüsse gezogen werden können. Die Gefahr besteht darin, dass der Garnfehler für die spätere Verwendung und Verarbeitung bloss als Punkt in einem Feld aufgefasst wird und seine Wirkung auf die Umgebung im Klassierfeld vernachlässigt wird. Insbesondere sollen damit zwei Umstände berücksichtigt werden.

Einerseits geschieht die Erfassung der Werte der Garnfehler mit gewissen Toleranzen, die durch das System für die Erfassung bedingt sind, z.B. ungleichmässige Geschwindigkeit des Garns. Würde derselbe Garnfehler ein zweites Mal gemessen, könnte er leicht andere Werte ergeben und sogar im Klassierfeld anders klassiert werden. Andererseits verringert sich die Bedeutung der genannten Toleranzen wenn sehr viele Garnfehler gemessen werden können. Man kann durch die Modellierung der Garnfehler somit diejenige Anzahl gemessener Garnfehler verringern, die notwendig ist um ein repräsentatives Relief der Garnfehlerdichte, oder einfach um genügend Garnfehlerdichtewerte für die Feststellung der Geinigungsgrenze, zu erhalten. Durch die genannte Modellierung erhält man somit schon frühzeitig, nach einer relativ kleinen Zahl gemessener Garnfehler ein repräsentatives Relief der Garnfehlerdichte und kann daraus eine gute Reinigungsgrenze und eine zuverlässige Prognose über zu erwartende Schnitthäufigkeiten ableiten. Damit kann eine Verbesserung oder Optimierung eines Produktionsablaufes hinsichtlich Qualität und/oder Produktivität schon vor der Produktionsaufnahme sichergestellt werden.

Fig. 4 zeigt die Summe modellierter Garnfehler über einer Ebene gemäss Ebene 3 in Fig. 1 als Fläche 29 dargestellt. Diese modellierten Garnfehler sind über denselben Achsen aufgetragen, wie sie aus der Fig. 3 bekannt sind. Im Gegensatz zu Fig. 3 sind aber hier viele Teilflächen 19 mit den zusammengerechneten modellierten Garnfehlern nebeneinander aufgezeichnet, so dass die modellierten Messwerte der einzelnen Teilflächen 19 sich auch noch gegenseitig beeinflussen können, indem sich fliessende Übergänge zwischen den Randbereichen der Teilflächen einstellen. Man erkennt insbesondere grosse Fehlerhäufigkeiten in einem Bereich 23, geringere Fehlerhäufigkeiten in einem Bereich 24 und keine nennenswerten Häufigkeiten in daneben liegenden Bereichen.

Fig. 5 zeigt über denselben bekannten Achsen 20, 21 und 22 aufgetragen, eine Fläche 25, welche den Grad der Störung, die ein Garnfehler verursacht, angibt. Daraus erkennt man beispielsweise, dass ein Garnfehler mit einer grossen Länge und einer grossen Massenoder Durchmesserabweichung eine grosse Störung bedeutet, die beispielsweise durch Werte quantifiziert werden kann. Beispielsweise sind Bereiche 26a, 26b, 26c, usw. für zunehmend störende Garnfehler definiert. Die mathematische Funktion, welche durch diese Fläche repräsentiert wird, lautet beispielsweise: z = x y, wenn als Ausgangspunkt der Schnittpunkt der Achsen 20 und 21 angenommen wird und längs der Achse 20 x-Werte und längs der Achse 21 y-Werte aufgetragen sind oder umgekehrt. Die Fläche 25 ist damit ein Teil einer Kegelfläche. Es kann aber auch eine beliebige Fläche, die den Grad der Störung im Sinne des Anwenders repräsentiert, definiert werden.

Die Wirkungsweise der Erfindung ist wie folgt:
In einem Garnreiniger 32, 33 werden mit dem Garnsensor Garnfehler oder deren Messwerte ermittelt, die beispielsweise dem Durchmesser oder der Masse des Garns entsprechen. Um diese Garnfehler gemäss vorgegebenen Parametern zu ordnen - hier sei die Durchmesserabweichung und die Länge eines Garnfehlers als Parameter gewählt - werden sie in bekannter Weise zu einem Mittelwert für den Durchmesser oder die Masse des Garns pro Längeneinheit in Beziehung gesetzt und daraus die relative Abweichung zum mittleren Durchmesser oder zur mittleren Garnmasse berechnet. In ebenso bekannter Weise werden im Garnreiniger aus diesen Messwerten Werte für die Länge solcher Abweichungen ermittelt, die einen Schwellwert (für die Masse oder den Durchmesser) überschreiten. Solche Messwerte für die relative Abweichung und die Länge der Abweichung werden über den Eingang 11 in den Regelkreis 6 eingeführt. Dort gelangen diese Werte zuerst in die Verarbeitungseinheit 8, wo sie gespeichert werden. In der Verarbeitungseinheit 8 sind somit für eine vorgegebene Garnlänge Garnfehlerwerte gespeichert, die ein ganzes Klassierfeld belegen können, wie dies die Fig. 1 mit den durch Kreuze 4 angegebenen Garnfehlern zeigt. Diese Vorgänge sind an sich bereits bekannt, da das Klassieren von Werten, die am Garn gemessen werden, längst Stand der Technik ist. Die eben beschriebenen Vorgänge können auch für Messwerte von mehreren Garnen aus mehreren Garnreinigem durchgeführt werden, die alle ihre Messwerte über die Eingänge 11 in die Verarbeitungseinheit 8 eingeben. Aus der Verarbeitungseinheit 8 werden die Inhalte der Speicher oder eben die Garnfehler in die Verarbeitungseinheit 9 eingelesen, wo die Garnfehler, wie in Fig. 3 gezeigt modelliert werden. Dazu wird vorausgehend das gesamte Klassierfeld, also die Gesamtheit der Felder 3a, 3b, 3c usw. gemäss Fig. 1, durch einen Raster fein unterteilt, dessen Rasterfelder eine oder mehrere Teilflächen 19 umfassen können, sodass sich ein modellierter Garnfehler über ein oder mehrere Rasterfelder erstrecken kann. Der Raster kann beispielsweise längs der Achse 2 in 5%-Schritte und längs der Achse 1 in 1mm-Schritte aufgelöst sein. Die Ausdehnung der Gauss-Glocke kann auch variiert werden und sollte sich sinnvollerweise über mehrere Rasterfelder erstrecken. Je mehr die Glocke gestreckt wird, umso kleiner wird ihre Höhe, damit das Volumen konstant bleibt. Je weiter weg sich der zu modellierende Garnfehler vom Schnittpunkt der Achsen 1 und 2 befindet, umso stärker sollte die ihn darstellende Gauss-Glocke gestreckt werden. Um später die Dichte in einem Rasterfeld zu berechnen, werden die Volumina aller sich über dem Rasterfeld befindlichen Gauss-Glockenteile zusammengezählt. Dann wird auch die Dichte über das ganze Klassierfeld in gleicher Weise berechnet, so dass sich die Dichte als Fläche 29, wie in der Fig. 4 gezeigt, darstellen lässt. Der Sinn dieser Vorgänge liegt darin, dafür zu sorgen, dass beim Ermittlen der lokalen Garnfehlerdichte nicht vereinzelte diskrete Werte auftreten, sondern eine Fläche gebildet wird, die an jedem Ort des Klassierfeldes eine Aussage über die Dichte der Garnfehler erlaubt. Dies insbesondere auch dort, wo nur wenige Garnfehler zu erwarten sind.

Parallel dazu oder vorausgehend wurde in die Verarbeitungseinheit 10 eine Fläche 25 geladen, wie sie die Fig. 5 zeigt, die eine Darstellung des Gardes der Störung von Garnfehlern angibt. Im Regler 7 findet anschliessend ein Vergleich zwischen den nun vorliegenden Werten über die Garnfehlerdichte und vorgegebenen Kriterien statt. Alle diese Vorgänge in den Verarbeitungseinheiten 9, 10 und im Rechner 7 laufen auf rein rechnerischer Ebene ab, d.h. die in den Fig. 3 bis 5 gezeigten Darstellungen sind lediglich zur besseren Erklärung zu verstehen. Durch Vergleich des zulässigen Grades der Störung wie er durch die Fläche 25 ausgedrückt ist und der Summe modellierter Garnfehler oder der Garnfehlerdichte wie sie durch die Fläche 29 (Fig. 4) ausgedrückt ist, lässt sich bestimmen, welche Garnfehler, die in Fig. 4 dargestellt sind, unzulässig sind und welche nicht. Ein solcher Vergleich findet im Regler 7, oder vorzugsweise Fuzzy-Regler statt, der damit eine bekannte erste Regel berücksichtigt, die etwa folgendermassen lautet Je grösser das Produkt aus Masse und Länge des Garnfehlers ist, desto störender ist der Garnfehler. Diese Regel wird eben durch die Darstellung in der Fig. 5 ausgedrückt. Im einfachsten Falle könnte so eine erste Reinigungsgrenze erhalten werden, indem die Fläche 25 mit derjenigen Fläche geschnitten wird, die in Fig. 4 die Summe der modellierten Garnfehler darstellt. Da für laufende Messungen am Garn diese Summe ebenfalls eine sich laufend verändernde Fläche bildet, die Fläche 25 aber mit der Zeit gleich bleibt, passt sich die Schnittlinie und damit die Reinigungsgrenze automatisch an veränderte Verhältnisse an und damit gibt der Regler 7 über den Ausgang 12 die Werte einer Reinigungsgrenze aus. Dies kann periodisch, laufend oder auf äussere Veranlassung hin geschehen. Dazu genügt auch ein konventioneller an sich aus anderen Anwendungen bekannter Regler 7. Der Verlauf einer Reinigungsgrenze ist in Fig. 4 mit 31 bezeichnet.

Damit ist aber die Reinigungsgrenze nicht für alle Fälle optimiert. Dazu sollen weitere Kriterien berücksichtigt werden können. Das können beispielsweise Produktivitätskriterien sein, die über den Eingang 13 in den Regler 7 eingegeben werden. Ein solches Kriterium ist beispielsweise die Anzahl zugelassener Schnitte pro km Garn. Durch dieses Kriterium wird die Reinigungsgrenze ganz oder in einzelnen Bereichen verschoben. Aus der Verarbeitungseinheit 8 sind nämlich die für eine vorgegebene Garnlänge durch die aktuelle Reinigungsgrenze 5 vorgesehenen Schnitte (= Anzahl der Kreuze ausserhalb der Reinigungsgrenze 5 in Fig. 1) bekannt und diese Anzahl kann dadurch verändert werden, dass man die Reinigungsgrenze anders legt. Über den Eingang 14 können generelle Qualitätskriterien eingegeben werden. Z.B. kann als Regel vorgegeben werden, dass Bereiche mit relativ hoher Garnfehlerdichte im Klassierfeld durch die Reinigungsgrenze zu umfahren sind. Soche Bereiche können durch den Fuzzy-Regler identifiziert werden, wenn er aus der Verarbeitungseinheit 10 eine Angabe über die Garnfehlerdichte erhält und diese mit einer Vorgabe vergleicht. Über den Eingang 15 können garnspezifische Kriterien z.B. zur Anpassung der Reinigung an die Garncharakteristik vorgegeben werden. Als Kriterium kann beispielsweise ein Abstand zum Garnkörper eingegeben werden, der eine Zone um den Garnkörper definiert, in der Fehler unberücksichtigt bleiben. Über den Eingang 16 können auch anlagespezifische Kriterien eingegeben werden. Hier kann die Vergleichbarkeit von Messwerten aus verschiedenen (optischen, kapazitiven) Reinigersystemen gefördert werden, indem als Regel vorgegeben wird, dass für kapazitiv ermittelte Messwerte kurze Garnfehler stärker, für optisch ermittelte Messwerte dagegen lange Garnfehler stärker gewichtet werden. Oder es kann vorgegeben werden, dass prozessbedingte systematische Garnfehler speziell ausgereinigt oder eben nicht ausgereinigt werden sollen. Weitere spezielle Qualitätskriterien könnten über den Eingang 17 eingegeben werden. Hier könnten beispielsweise besondere Garnfehlerverteilungen eingegeben werden, die auf besondere Vorkommnisse hindeuten. Wenn eine solche Verteilung sich aus den Messwerten ergeben hat, was im Fuzzy-Regler 7 verglichen wird, so könnte eine automatische Kompensation durchgeführt oder ein Alarm ausgelöst werden. Die Berücksichtigung dieser Kriterien, die alle als Zahlenwerte oder als in Zahlen umgesetzte ungefähre Angaben eingegeben werden, erfolgt durch den Fuzzy-Regler 7. Durch diese Angaben wird der Verlauf der Reinigungsgrenze 5 verändert und optimiert, indem diese Kriterien in Vorgaben über die Garnfehlerdichte umgesetzt werden und indem diese Vorgaben mit den aktuellen und lokalen Werten der Garnfehlerdichte verglichen werden. Optimierte Reinigungsgrenzen können so selbsttätig festgelegt und anschliessend automatisch ein- und nachgestellt werden, indem diese automatisch in die Garnreiniger geladen werden.

Obwohl die Erfindung anhand eines vorzugsweisen Beispiels für Eigenschaften des Garns, d.h. die Abweichungen der Dicke oder Masse und deren Länge dargelegt wurde, kann diese im gleichen Sinne für andere Eigenschaften wie z.B. die Farbe, die Struktur (Haarigkeit, Drehung), periodische Durchmesserschwankungen des Garns, realisiert werden. So könnten auch für Garnfehler wie Fremdfasem, Fremdstoffe, Haarigkeit usw. Reinigungsgrenzen festgelegt und eingestellt werden.

## Patentansprüche

1. Verfahren zum Reinigen von Garn in welchem messbare Eigenschaften des Garns während seiner Produktion oder dem Umspulen erfasst und auszureinigende Garnfehler durch eine einstellbare Reinigungsgrenze (5) definiert werden, welche angibt, welche Garnfehler ausgereinigt werden und welche nicht, **dadurch gekennzeichnet, dass** die Garnfehler durch Werte von Parametern erfasst und gemäss den gemessenen Parametern in einem Klassierfeld (3) geordnet werden, wobei als Parameter einerseits eine Eigenschaft aus einer Gruppe umfassend die Dichte, die Masse, die Farbe, die Struktur und den Fremdstoffgehalt und andererseits die Länge der längs des Garns erfassten Eigenschaft vorgesehen wird, dass aus den erfassten Werten und aus vorgegebenen Annahmen über die Garnfehler, die Dichte oder Häufigkeit (23, 24, 26) der Garnfehler über das ganze Klassierfeld so ermittelt wird, dass an jedem Ort des Klassierfeldes eine Aussage über die Dichte der Garnfehler möglich ist, dass Kriterien (25) für eine zulässige Dichte der Garnfehler vorgegeben werden und dass die Reinigungsgrenze durch Vergleich der zulässigen Dichte mit der Dichte der Garnfehler über dem Klassierfeld ausgehend von den erfassten Eigenschaften selbsttätig durch eine Regelung festgelegt wird.

2. Verfahren nach Anspruch 1, **dadurch gekennzeichnet, dass** für das Festlegen der Reinigungsgrenze weitere Kriterien berücksichtigt und nach Regeln einer Fuzzy-Logik verarbeitet werden.

3. Verfahren nach Anspruch 2, **dadurch gekennzeichnet, dass** die weiteren Kriterien zu Vorgaben über die Dichte der Garnfehler umgesetzt werden.

4. Verfahren nach Anspruch 1, **dadurch gekennzeichnet, dass** als Annahme über einen Garnfehler, im Klassierfeld ein Garnfehler aus einem einzelnen Messwert gemäss einem vorgegebenen Modell für den Garnfehler rekonstruiert wird, so dass er ein Volumen über dem Klassierfeld besetzt.

5. Verfahren nach Anspruch 4, **dadurch gekennzeichnet, dass** das vorgegebene Modell eine Gauss'sche Glocke ist, deren Maximum dem Messwert entspricht.

6. Vorrichtung zum Reinigen von Garn in welchem messbare Eigenschaften des Garns während seiner Produktion oder dem Umspulen erfasst und auszureinigende Garnfehler durch eine einstellbare Reinigungsgrenze (5) definiert werden, welche angibt, welche Garnfehler ausgereinigt werden und welche nicht, **gekennzeichnet durch** einen Regelkreis (6) mit einer Verarbeitungseinheit (8) mit einem Eingang (11) für Werte am Garn gemessener Eigenschaften und einem Speicher für die Speicherung der Messwerte in einem Klassierfeld, mit einer Verarbeitungseinheit (9) zur Ermittlung der Dichte der Garnfehler im Klassierfeld und mit einem Regler (7) zum Vergleichen der zulässigen Dichte mit der Dichte der Garnfehler und zur Festlegung der Reinigungsgrenze wobei die Garnfehler **durch** Werte von Parametern erfasst und gemäss den gemessenen Parametern in einem Klassierfeld (3) geordnet werden, wobei als Parameter einerseits eine Eigenschaft aus einer Gruppe umfassend die Dichte, die Masse, die Farbe, die Struktur und den Fremdstoffgehalt und andererseits die Länge der längs des Garns erfassten Eigenschaft vorgesehen wird, dass aus den erfassten Werten und aus vorgegebenen Annahmen über die Garnfehler, die Dichte oder Häufigkeit (23, 24, 26) der Garnfehler über das ganze Klassierfeld so ermittelt wird, dass an jedem Ort des Klassierfeldes eine Aussage über die Dichte der Garnfehler möglich ist, dass Kriterien (25) für eine zulässige Dichte der Garnfehler vorgegeben werden und dass die Reinigungsgrenze **durch** Vergleich der zulässigen Dichte mit der Dichte der Garnfehler über dem Klassierfeld ausgehend von den erfassten Eigenschaften selbsttätig **durch** eine Regelung festgelegt wird.

7. Vorrichtung nach Anspruch 6, **dadurch gekennzeichnet, dass** der Regelkreis mehrere Eingänge (11) für Werte mehrerer Garne aufweist.

8. Vorrichtung nach Anspruch 6, **dadurch gekennzeichnet, dass** diese über Eingänge (11) mit mehreren Garnreinigem (32, 33) zur Ausgabe einer gemeinsamen Reinigungsgrenze verbunden ist

9. Vorrichtung nach Anspruch 6, **dadurch gekennzeichnet, dass** der Regler als Fuzzy-Regler ausgebildet ist und dass dieser mit Einheiten (13, 14, 15, 16, 17) zur Eingabe von Kriterien zur Festlegung der Reinigungsgrenze versehen ist.

## Claims

1. Method of clearing yarn, in which measurable properties of the yarn are determined during its production or during spooling and yarn defects to be removed are defined by an adjustable clearing limit (5), which defines which yarn defects are cut out of the yarn and which are not, **characterised in that** values of parameters of yarn defects are acquired and classified according to measured parameters in a classification field (3), whereas a parameter is a property taken from a group of properties, said group including the density, the mass, the color, the structure and the content of foreign matter on the one hand and the extension of said property along the yarn on the other hand, **in that** from the acquired values and from preselected assumptions about yarn defects the density or frequency (23, 24, 26) of the yarn defects in the classification field is determined in order to make it possible at each location of the classification field to obtain an indication of the density of the yarn defects, **in that** criteria (25) for a yarn defect density are preset and **in that** the clearing limit is automatically fixed by comparing the density of yarn defects in the classification field with a tolerated density value on the basis of acquired properties in a closed-loop control.

2. Method according to claim 1, **characterised in that** additional criteria are taken into account for the fixing of the clearing limit, which are treated according to rules of a fuzzy logic.

3. Method according to claim 2, **characterised in that** the additional criteria are converted into preset values of the density of the yarn defects.

4. Method according to claim 1, **characterised in that** a preselected assumption about a yarn defect in the classification field is a reconstruction of a yarn defect from an individual measured value according to a given model for a yarn defect that defines a volume superposed to the classification field.

5. Method according to claim 4, **characterised in that** the given model is a Gaussian bell having a maximum corresponding to the measured value.

6. Device for clearing yarn in which measurable properties of the yarn are determined during its production or during spooling and yarn defects to be removed are defined by an adjustable clearing limit (5), which defines which yarn defects are cut out of the yarn and which are not, **characterised by** a control loop (6) comprising a processing unit (8) having an input (11) for values of properties determined from the yarn and a memory for storing the measured values in a classification field, a processing unit (9)for calculating the density of the yarn defects in the classification field, and a controller (7) for comparing preset values of the density with actual values of the density for determining the clearing limit, whereas values of parameters of yarn defects are acquired and classified according to measured parameters in a classification field (3), whereas a parameter is a property taken from a group of properties, said group including the density, the mass, the color, the structure and the content of foreign matter on the one hand and the extension of said property along the yarn on the other hand, in that from the acquired values and from preselected assumptions about yarn defects the density or frequency (23, 24, 26) of the yarn defects in the classification field is determined in order to make it possible at each location of the classification field to obtain an indication of the density of the yarn defects, in that criteria (25) for a yarn defect density are preset and in that the clearing limit is automatically fixed by comparing the density of yarn defects in the classification field with a tolerated density value on the basis of acquired properties in a closed-loop control.

7. Device according to claim 6, **characterised in that** the control loop comprises a plurality of inputs (11) for values of a plurality of yarns.

8. Device according to claim 6, **characterised in that** said device is connected by inputs (11) to a plurality of yarn clearers (32, 33) for outputting a common clearing limit.

9. Device according to claim 6, **characterised in that** the loop controller takes the form of a fuzzy loop controller and that the latter is provided with units (13, 14, 15, 16, 17) for entering criteria for fixing the cleaning limit.

## Revendications

1. Procédé d'épuration de fil dans lequel sont détectées des caractéristiques mesurables du fil pendant sa production ou le rebobinage et des défauts de fil à épurer sont définis par une limite d'épuration réglable (5) qui indique quels sont les défauts de fil qui sont épurés et qui ne le sont pas, **caractérisé en ce que** les défauts de fil sont détectés par des valeurs de paramètres et sont classés selon les paramètres mesurés dans un champ de classification (3), où est prévue comme paramètre, d'une part, une caractéristique d'un groupe comprenant la densité, la masse, la couleur, la structure et la teneur en matières étrangères et, d'autre part, la longueur de la caractéristique détectée le long du fil, **en ce que**, à partir des valeurs détectées et de suppositions prédéfinies se rapportant aux défauts de fil, la densité ou la fréquence (23, 24, 26) des défauts de fil est déterminée sur l'ensemble du champ de classification, **en ce qu'**à chaque lieu du champ de classification, un énoncé se rapportant à la densité des défauts de fil est possible, **en ce que** des critères (25) pour une densité admise des défauts de fil sont prédéfinis et **en ce que** la limite d'épuration est fixée, par une comparaison de la densité admise avec la densité des défauts de fil sur le champ de classification en partant des caractéristiques détectées, automatiquement par un réglage.

2. Procédé selon la revendication 1, **caractérisé en ce que** pour la fixation de la limite d'épuration, d'autres critères sont pris en considération et sont traités selon les règles d'une logique floue.

3. Procédé selon la revendication 2, **caractérisé en ce que** les critères additionnels sont transformés en consignes se rapportant à la densité des défauts de fil.

4. Procédé selon la revendication 1, **caractérisé en ce que** comme supposition d'un défaut de fil, dans le champ de classification, un défaut de fil est reconstruit à partir d'une valeur de mesure individuelle selon un modèle donné du défaut de fil de manière qu'il occupe un volume au-dessus du champ de classification.

5. Procédé selon la revendication 4, **caractérisé en ce que** le modèle prédéfini est une courbe en cloche de Gauss dont le maximum correspond à la valeur de mesure.

6. Dispositif d'épuration de fil, dans lequel sont détectées des caractéristiques mesurables du fil pendant sa production ou le rebobinage et des défauts de fil à épurer sont définis par une limite d'épuration réglable (5) qui indique quels sont les défauts de fil qui sont épurés et qui ne le sont pas, **caractérisé par** un circuit de réglage (6) avec une unité de traitement (8) avec une entrée (11) pour des valeurs de caractéristiques mesurées au fil et une mémoire pour stocker les valeurs de mesure dans un champ de classification, avec une unité de traitement (9) pour déterminer la densité des défauts de fil dans le champ de classification et avec un organe de réglage (7) pour comparer la densité admise avec la densité des défauts de fil et pour fixer la limite d'épuration, où les défauts de fil sont détectés par des valeurs de paramètres et sont classés selon les paramètres mesurés dans un champ de classification (3), où est prévue comme paramètre d'une part une caractéristique d'un groupe comprenant la densité, la masse, la couleur, la structure et la teneur en matières étrangères et, d'autre part, la longueur de la caractéristique détectée le long du fil, et en ce que, à partir des valeurs détectées et de suppositions prédéfinies se rapportant aux défauts de fil, la densité ou fréquence (23, 24, 26) des défauts de fil est déterminée sur l'ensemble du champ de classification de façon qu'à chaque lieu du champ de classification un énoncé se rapportant à la densité des défauts de fil soit possible, en ce que des critères (25) pour une densité admise des défauts de fil soient prédéterminés et en ce que la limite d'épuration est fixée par une comparaison de la densité admise avec la densité des défauts de fil sur le champ de classification en partant des caractéristiques détectées, automatiquement par un réglage.

7. Dispositif selon la revendication 6, **caractérisé en ce que** le circuit de réglage présente plusieurs entrées (11) pour des valeurs de plusieurs fils.

8. Dispositif selon la revendication 6, **caractérisé en ce que** celui-ci est relié par des entrées (11) à plusieurs épurateurs de fil (32, 33) pour l'émission d'une limite d'épuration commune.

9. Dispositif selon la revendication 8, **caractérisé en ce que** l'organe de réglage est réalisé comme organe de réglage flou, et **en ce que** celui-ci présente les unités (13, 14, 15, 16, 17) pour l'entrée de critères pour fixer la limite d'épuration.
